# EUROPÄISCHE PATENTANMELDUNG

(11) **EP 1 953 647 A1**
(43) Veröffentlichungstag der Anmeldung: **06.08.2008**
(21) Anmeldenummer: 07101264.5
(22) Anmeldetag: 26.01.2007
(51) Int. Cl.: G06F 13/00, G07C 13/00

(54) **System zur elektronischen Stimmabgabe und Verfahren zum Betrieb eines solchen Systems**

(71) Anmelder: Diagramm Halbach GmbH & Co. Kg., 58239 Schwerte (DE); WRS Softwareentwicklung GmbH, 59065 Hamm (DE)
(72) Erfinder: Martin Schlaak, 59065 Hamm (DE); Kai Stefan Halbach, 58239 Schwerte (DE)
(74) Vertreter: Bauer Vorberg Kayser Patentanwälte

(57) **Zusammenfassung**

Gegenstand der Erfindung ist ein System zur elektronischen Stimmabgabe (1), welches einen Computer (10) umfasst, der zumindest zwei mit einer eindeutigen Kennung USB versehenen Ports (30) zum Anschluss von Peripheriegeräten (40) aufweist. Der Computer ist dazu eingerichtet ist, ein Programm zur Erfassung von elektronisch abgegebenen Stimmen auszuführen. Weiterhin ist ein zur elektronischen Stimmabgabe vorgesehenes Peripheriegerät (40) umfasst, welches einen eindeutigen Identifier ID aufweist und für eine Datenkommunikation mit dem Computer (10) wahlweise an einen der zumindest zwei Ports (30) anschließbar ist. Weiter ist eine Überwachungseinrichtung (50) vorgesehen, die bei Anschluss eines zur elektronischen Stimmabgabe vorgesehenen Peripheriegeräts (40) an einen der zumindest zwei Ports (30) bestimmte Informationen für einen Zugriff des Programms zur Erfassung von elektronisch abgegebenen Stimmen in einer Datenbank ablegt. Die Erfindung betrifft weiterhin ein Verfahren zur Ausführung auf einem erfindungsgemäßen System.

## Beschreibung

Gegenstand der vorliegenden Anmeldung ist ein System zur elektronischen Stimmabgabe, welches computerbasiert ist. Insbesondere kann das System einen Personal-Computer umfassen, welcher auch als tragbares Gerät ausgebildet sein kann. Dabei umfasst das System zur elektronischen Stimmabgabe weiterhin ein Peripheriegerät, welches zur elektronischen Stimmabgabe verwendet werden kann.

Verwendung finden soll das System zur elektronischen Stimmabgabe im Rahmen von Wahlen aller Art, insbesondere zur Wahl von Volksvertretungen, wie Stadt-, Landes- oder Bundesparlamenten. Grundsätzlich ist das System zur Verwendung im Rahmen beliebiger Wahlverfahren geeignet, bei denen Wahlberechtigte Stimmen abgeben, die unter Verwendung des an den Computer angeschlossenen Peripheriegeräts erfasst werden.

Bekannt ist ein System zur elektronischen Stimmabgabe, welches einen Computer umfasst, welcher Ports aufweist, an die ein zur elektronischen Stimmabgabe vorgesehenes Peripheriegerät anschließbar ist. Dieses kann beispielsweise als elektronischer Stift ausgestaltet sein, welcher dazu eingerichtet ist, eine von einem Wahlberechtigten auf einem speziellen Formular angebrachte Kennzeichnung für die Stimmabgabe auf geeignete Weise zu erfassen und mittels Datenkommunikation über den Port, an den der elektronische Stift angeschlossen ist, an ein auf dem Computer ausgeführtes Programm für die Erfassung der abgegebenen Stimmen zu übermitteln.

Als besonders geeigneter elektronischer Stift hat sich hier das unter dem Namen Digital Pen von der Firma Anoto Corp A/B, 22369 Lund, Schweden, vertriebene Peripheriegerät für einen Personal-Computer erwiesen. Auf die zum Anmeldezeitpunkt öffentlich verfügbaren Dokumentationen zum Digital Pen/Digital Paper-System der Firma Anoto wird hiermit verwiesen, wodurch diese Veröffentlichungen vollumfänglich zum Offenbarungsgehalt der vorliegenden Anmeldung gemacht werden.

Das Digital Pen/Digital Paper-System von Anoto basiert auf einem Punktraster, welches auf einer durch den Digital Pen zu kennzeichnenden Unterlage dem Digital Paper aufgebracht ist. Das Punktraster weist eine ortsabhängige individuelle Codierung auf, die von einer im Digital Pen angeordneten Kamera erfasst und ausgewertet wird. Anhand dieser Codierung ist das System in der Lage, die Schreibposition des Digital Pen auf dem Digital Paper zu rekonstruieren. Indem die Bewegung des Digital Pen beim Kennzeichnen des Digital Papers mittels der Kamera verfolgt wird, kann die vom Benutzer des Digital Pen ausgeführte Schreibbewegung unmittelbar erfasst und digitalisiert werden. Über diese digitale Bewegungsinformation auf der gekennzeichneten Unterlage, welche beispielsweise als Formular, im vorliegenden Beispiel insbesondere auch als Stimmzettel ausgestaltet sein kann, kann ein vom Benutzer in einem Formularfeld vorgenommener Eintrag unmittelbar erfasst und einer elektronischen Weiterverarbeitung zugeführt werden.

Aus dem Stand der Technik ist bereits bekannt, das von Anoto entwickelte Digital Pen/Digital Paper-System im Zusammenhang mit der Durchführung von Wahlen für eine elektronische Stimmauszählung zu verwenden. Die Verwendung des Anoto-Systems bei Wahlverfahren weist besondere Vorteile auf, da der Stimmberechtigte für seine Stimmabgabe wie früher einen papiergebundenen Stimmzettel erhält, den er für seine Stimmabgabe auf konventionelle Weise mit einem Stift kennzeichnet. Eine sehr schnelle Auszählung der abgegebenen Stimmen wird ermöglicht, indem die von den Wahlberechtigten vorgenommenen Kennzeichnungen der Stimmzettel auf elektronischem Wege ausgewertet werden, beispielsweise mit einem Programm, welches auf dem Computer des Systems für die elektronische Stimmabgabe ausgeführt wird. Trotz dieses Vorteils der schnellen Auszählbarkeit bleibt der Vorteil der konventionellen Stimmabgabe auf Papier erhalten, nämlich dass die Stimmzettel archiviert und bei Unsicherheiten über das Wahlergebnis einer manuellen Nachzählung zugeführt werden können.

Basierend auf dem Anoto Digital Pen/Digital Paper-System wurde nun ein Verfahren zur Durchführung einer elektronischen Stimmabgabe vorgeschlagen. Dieses basier auf der Verwendung eines Computers, der mehrere Port zum Anschluss eines Digital Pen aufweist. Insbesondere kann es sich bei diesen Ports um Anschlüsse des Universal Serial Bus ("USB") eines aktuellen Personal-Computers handeln. Das vorgeschlagene Verfahren umfasst dabei zumindest zwei Schritte. In einem ersten Schritt erfolgt die Aktivierung eines vorzugsweise im Wahllokal als zugelassen registrierten Digital Pen zur Stimmabgabe durch einen Wahlberechtigten, wenn dieser seine Wahlunterlagen ausgehändigt bekommt. Hierzu wird der Digital Pen auf geeignete Weise über einen ersten Port USB1 mit dem Computer verbunden und nachfolgend in einem Programm, welches zur Ausführung des Verfahrens ausgebildet ist, für eine Stimmabgabe freigeschaltet.

Nach Erhalt seiner Wahlunterlagen sowie des für seine Stimmabgabe intern freigeschalteten Digital Pen betritt der Wahlberechtigte eine Wahlkabine, in der er auf konventionelle Weise seine Stimmabgabe vornimmt, nämlich durch entsprechende Kennzeichnung des ihm übergebenen Stimmzettels.

Nachfolgend begibt sich der Wahlberechtigte zum Wahlleiter, wo er den von ihm ausgefüllten Stimmzettel in eine versiegelte Urne einwirft. Gleichzeitig übergibt er dem Wahlleiter den für seine Stimmabgabe verwendeten Digital Pen. Hierauf verbindet der Wahlleiter den Digital Pen mit einem zweiten Port USB2 des Computers, worauf der Digital Pen die bei der Stimmabgabe aufgenommenen Stiftbewegungsdaten auf dem Stimmzettel, welcher auf einem Digital Paper gedruckt ist, mittels Datenkommunikation über den zweiten Port USB2 an den Computer übermittelt. Das dort ausgeführte Programm wertet dann zu einem voreingestellten späteren Zeitpunkt die aufgenommenen Bewegungsdaten aus, um festzustellen, an welcher Stelle auf dem elektronischen Stimmzettel der Wahlberechtigte seine Markierungen vorgenommen hatte, diese Markierungen werden dann einer entsprechenden Stimmabgabe, ggf. auch einer ungültigen Stimmabgabe, zugeordnet Diese Zuordnung wird dann einer späteren Stimmenauszählung zugeführt.

Von zentraler Bedeutung für die Sicherheit des Verfahrens für die elektronische Stimmabgabe ist, dass nur Digital Pens für die Stimmabgabe verwendet werden können, die im Vorfeld der Stimmabgabe für eine Verwendung im entsprechenden Wahllokal vom Wahlleiter autorisiert worden waren. Manipulationen von Verwendung von manipulierten Digital Pens, die beispielsweise stets nur eine Stimmabgabe für eine bestimmte Partei erlauben, welche durch einen stimmberechtigten in das Wahllokal eingeschmuggelt wurden, können auf diese Weise sicher ausgeschlossen werden.

Weiterhin muss sichergestellt werden, dass eine elektronisch abgegebene Stimme nur einmal gezählt wird. Insgesamt muss für eine Akzeptanz eines Systems für eine elektronische Stimmabgabe eine möglichst hohe Sicherheit gegenüber Manipulationen sowie Fehlerbedingungen gegeben sein.

Aufgabe der vorliegenden Erfindung ist es daher, ein computerbasiertes System zur elektronischen Stimmabgabe anzugeben, welches Merkmale aufweist, die die Realisierung einer möglichst hohen Sicherheit bei der Durchführung der Stimmabgabe aufweist. Weiterhin soll ein Verfahren zur Stimmabgabe mittels eines erfindungsgemäßen Systems angegeben werden, welches ebenfalls die Realisierung einer möglichst hohen Sicherheit erlaubt.

Gelöst wird diese Aufgabe durch ein System der elektronischen Stimmabgabe gemäß des unabhängigen Anspruchs 1 sowie durch ein Verfahren gemäß des unabhängigen Anspruchs 9.

Ein erfindungsgemäßes System zur elektronischen Stimmabgabe umfasst einen Computer, der zumindest zwei Ports zum Anschluss von Peripheriegeräten aufweist. Dabei weisen diese Ports jeweils eine eindeutige Kennung USB auf, bei der es sich beispielsweise um eine Hardwarekennung in der Form USB1, USB2 handeln kann, unter der die Ports vom Betriebssystem des Computers angesprochen werden können. Der Computer ist dazu eingerichtet, ein Programm zur Erfassung von elektronisch abgegebenen Stimmen auszuführen.

Weiterhin umfasst das erfindungsgemäße System ein zur elektronischen Stimmabgabe vorgesehenes Peripheriegerät. Dieses Peripheriegerät weist einen eindeutigen Identifier ID auf, die bei einer Datenkommunikation zwischen dem Peripheriegerät und dem Computer an dem Computer übermittelt oder von diesem abgefragt werden kann. Dieser Identifier ID ist dabei vorzugsweise eindeutig in dem Sinne, dass er tatsächlich weltweit nur ein einziges Mal für ein entsprechendes Peripheriegerät vergeben wurde. Das Peripheriegerät ist dabei für eine Datenkommunikation mit dem Computer wahlweise an einen der zumindest zwei Ports des Computers anschließbar.

Weiterhin umfasst das System eine Überwachungseinrichtung, die bei Anschluss eines zur elektronischen Stimmabgabe vorgesehenen Peripheriegeräts an einen der zumindest zwei Ports zumindest folgende Informationen erfasst und für einen Zugriff des Programms zur Erfassung von elektronisch abgegebenen Stimmen in einer Datenbank ablegt:
i. Identifier ID des an einen dazu vorgesehenen Port des Computers angeschlossenen und zur elektronischen Stimmabgabe vorgesehenen Peripheriegeräts, und
ii. Kennung USB desjenigen Ports, an den das vorgenannte Peripheriegerät angeschlossen ist.

Indem diesen beiden Informationen für das Programm zur Erfassung von elektronisch abgegebenen Stimmen, welches auf den Computer des Systems ausgeführt wird, bereitgestellt werden, kann eine sehr hohe Manipulationssicherheit sowie Sicherheit gegenüber Bedienungsfehlern des Systems erzielt werden. Im Rahmen der nachfolgenden Ausführungsbeispiele wird hierauf noch genauer eingegangen werden.

In einer bevorzugten Ausführung des erfindungsgemäßen Systems zur elektronischen Stimmabgabe ist das für die Stimmabgabe vorgesehene Peripheriegerät nur zu unidirektionalen Datenkommunikation mit dem Computer eingerichtet. Insbesondere kann das Peripheriegerät so eingerichtet sein, dass ein Zugriff auf den Inhalt eines im Peripheriegerät vorgesehenen Datenspeichers vom Computer aus, beispielsweise vom Betriebssystem des Computers oder einem auf dem Computer ausgeführten Programm, nicht möglich ist. Das Peripheriegerät kann so ausgestaltet sein, dass das Auslesen des Speicherinhalts im Peripheriegerät und dessen Übertragung an den Computer mittels Datenkommunikation über den Port, an den das Peripheriegerät angeschlossen ist, nur vom Peripheriegerät selbst initiiert werden kann.

In einer besonders bevorzugten Ausgestaltung des erfindungsgemäßen Systems ist das zur elektronischen Stimmabgabe vorgesehene Peripheriegerät als elektronischer Stift ausgebildet, der dazu eingerichtet ist, Informationen über ein codiertes Punkteraster, welches auf der mit dem Stift gekennzeichneten Unterlage vorhanden sein kann, an den Computer zu übermitteln. Bereits im einleitenden Teil wurde hier Bezug genommen auf das von der Firma Anoto Corp. A/B unter der Bezeichnung Digital Pen/Digital Paper vertriebene System, welches sich als besonders geeignet zur Verwendung im Zusammenhang mit dem erfindungsgemäßen System erwiesen hat.

In einer weiteren bevorzugten Ausgestaltung des erfindungsgemäßen Systems ist an jedem der zumindest zwei Ports, die zum Anschluss des für die Stimmabgabe vorgesehen Peripheriegeräts vorgesehen sind, eine Docking-Station angeschlossen, an die wiederum das zur elektronischen Stimmabgabe vorgesehene Peripheriegerät anschließbar ist. Insbesondere kann es sich bei diesen Docking-Stationen um speziell für einen elektronischen Stift ausgestaltete Docking-Stationen handeln, die insbesondere dazu geeignet sein können, den Inhalt eines im elektronischen Stift vorgesehenen Speichers auszulesen und über den Port, an den die jeweilige Docking-Station angeschlossen ist, mittels Datenkommunikation an den Computer zu übermitteln. Die Kommunikation zwischen Docking-Station und elektronischem Stift kann dabei insbesondere drahtlos erfolgen. In einer bevorzugten Ausgestaltung weist dabei die Docking-Station selbst keinen eigenen für den Computer, insbesondere dessen Betriebssystem, zugänglichen Identifier auf.

Bei der Datenbank, in der die von der Überwachungseinrichtung des erfindungsgemäßen Systems ermittelten Daten abgelegt werden, kann es sich grundsätzlich um eine beliebige Datenbank handeln, die für einen Zugriff des Programms zur Erfassung von elektronisch abgegebenen Stimmen geeignet ist. Bevorzugt ist jedoch die Verwendung einer internen Datenbank des Betriebssystems des Computers. Beispielhaft sei hierfür die so genannte Registry der aktuellen Windows™-Betriebssysteme der Microsoft Corp. genannt.

Um eine universelle Implementierbarkeit des erfindungsgemäßen Systems auf verschiedenen Computerplattformen zu realisieren, ist die Überwachungseinrichtung bevorzugt dazu eingerichtet, die Datenkommunikation zwischen dem zur elektronischen Stimmabgabe vorgesehenen Peripheriegerät und dem Computer zu überwachen. Im Rahmen dieser Überwachung kann die Überwachungseinrichtung aus der Datenkommunikation zwischen dem zur elektronischen Stimmabgabe vorgesehenen Peripheriegerät und dem Computer folgende Informationen herausfiltern:
i. den Identifier ID des Peripheriegeräts, und
ii. die Kennung USB desjenigen Ports, an den das Peripheriegerät angeschlossen ist.

Dabei ist die Überwachungseinrichtung bevorzugt softwareimplementiert ausgeführt, insbesondere als Betriebssystem spezifischer Low-Level-Treiber.

Weiterhin umfasst die vorliegende Erfindung ein Verfahren zum Betrieb eines Systems zur elektronischen Stimmabgabe. Dabei soll das System zur elektronischen Stimmabgabe einen Computer umfassen, der zumindest zwei mit einer eindeutigen Kennung USB versehene Ports zum Anschluss von Peripheriegeräten aufweist. Weiterhin ist der Computer dazu eingerichtet, ein Programm zur Erfassung elektronisch abgegebener Stimmen auszuführen. Schließlich umfasst das System ein zur elektronischen Stimmabgabe vorgesehenes Peripheriegerät, welches einen eindeutigen Identifier ID aufweist. Das Peripheriegerät ist dabei für eine Datenkommunikation mit dem Computer wahlweise an einen der zumindest zwei Ports anschließbar.

Das erfindungsgemäße Verfahren umfasst nun die folgenden Schritte:
i. Ermitteln der Kennung USB desjenigen Ports, an den das zur elektronischen Stimmabgabe vorgesehene Peripheriegerät angeschlossen ist,
ii. Ermitteln des Identifiers ID dieses Peripheriegeräts, und
iii. Ablegen der ermittelten Kennung USB sowie des ermitteln Identifiers ID in einer Datenbank für einen Zugriff des Programms zur Erfassung von elektronisch abgegebenen Stimmen.

In dem ein erfindungsgemäß ausgestaltetes Verfahren auf dem angegebenen System zur elektronischen Stimmabgabe ausgeführt wird, ist es möglich, eine sehr hohe Sicherheit gegenüber Manipulationen bei der Stimmabgabe sowie gegenüber Fehlbedienungen durch das Bedienpersonal zu erzielen. Auch hierauf wird im Folgenden im Zusammenhang mit den Ausführungsbeispielen noch näher eingegangen.

Insbesondere kann das erfindungsgemäße Verfahren folgende weitere Verfahrensschritte umfassen:
a. Anschließen des zur elektronischen Stimmabgabe vorgesehenen Peripheriegeräts an einen der dazu vorgesehenen Ports des Computers, und
b. Übergabe von Daten vom zur elektronischen Stimmabgabe vorgesehenen Peripheriegerät an den Computer mittels Datenkommunikation über den zum Anschluss des Peripheriegeräts verwendeten Port.

Dabei wird Verfahrensschritt a) unter Umständen mehrfach im Zusammenhang mit der Stimmabgabe eines Wahlberechtigten ausgeführt, wobei das Anschließen des Peripheriegeräts an einen Port vorgenommen wird, bevor die vorstehend genannten Verfahrensschritte i. - iii. ausgeführt werden.

Verfahrensschritt b) hingegen wird im Zusammenhang mit der Stimmabgabe eines Wahlberechtigten in der Regel nur einmal ausgeführt werden.

Besonders bevorzugt ist es, wenn im Rahmen des erfindungsgemäßen Verfahrens die Datenkommunikation zwischen dem zur elektronischen Stimmabgabe vorgesehen Peripheriegerät über den Port, an den das Peripheriegerät angeschlossen ist, und dem Computer überwacht wird. Hierzu kann beispielsweise die aus den Vorrichtungsansprüchen bereits bekannte softwareimplementierte Überwachungseinrichtung Verwendung finden.

Auch im Rahmen des erfindungsgemäßen Verfahrens ist die Datenkommunikation zwischen dem zur Stimmabgabe vorgesehenen Peripheriegerät und dem Computer bevorzugt aber nicht zwingend, unidirektional, wie im Zusammenhang mit den Vorrichtungsansprüchen bereits ausgeführt wurde.

In einer bevorzugten Ausgestaltung des erfindungsgemäßen Verfahrens werden im Rahmen der Datenkommunikation zwischen dem zur elektronischen Stimmabgabe vorgesehenen Peripheriegerät und dem Computer Informationen übermittelt über ein codiertes Punkteraster, welches auf einer Unterlage vorhanden sein kann, die für einer Stimmabgabe mit dem zur elektronischen Stimmabgabe vorgesehenen Peripheriegerät gekennzeichnet wird. Auch hier wird wieder auf das Digital Pen/Digital Paper-System von Anoto Corp. A/B verwiesen.

Wie bereits ausgeführt ist in einer bevorzugten Ausgestaltung des erfindungsgemäßen Systems zur elektronischen Stimmabgabe an jedem der zumindest zwei Ports des Computers, die zum Anschluss des für die Stimmabgabe vorgesehenen Peripheriegeräts vorgesehen sind, eine Docking-Station angeschlossen. Zum Anschließen des zur elektronischen Stimmabgabe vorgesehenen Peripheriegeräts an einen Port des Computers wird das Peripheriegerät nunmehr mit einer Docking-Station verbunden. Das erfindungsgemäße Verfahren wird nun dahingehend weitergebildet, dass die Übergabe von Daten vom Peripheriegerät an den Computer durch das Verbinden des Peripheriegeräts mit einer der an den Ports angeschlossenen Docking-Stationen ausgelöst wird.

Auch im Rahmen des erfindungsgemäßen Verfahrens werden die im Rahmen des Verfahrens ermittelten Informationen bevorzugt in einer Datenbank des Betriebssystem des Computers abgelegt, die für Anwendungsprogramme, die auf dem Computer ausgeführt werden, zugänglich ist, z.B. der Registry eines Windows^{™}- Betriebssystems.

Weitere Vorteile und Merkmale des erfindungsgemäßen System zur elektronischen Stimmabgabe sowie zum Verfahren, welches zum Betrieb eines solchen Systems vorgesehen ist, ergeben sich aus den Unteransprüchen sowie dem nachfolgenden Ausführungsbeispiel, welches anhand der anliegenden Zeichnung näher erläutert wird. In dieser zeigen:
- Fig. 1:: eine schematische Darstellung eines erfindungsgemäßen Systems zur elektronischen Stimmabgabe, und
- Fig. 2:: eine schematische Darstellung zentraler Schritte des erfindungsgemäßen Verfahrens.

Figur 1 zeigt schematisch den Aufbau eines erfindungsgemäßen Systems 1 zur elektronischen Stimmabgabe. Das System 1 umfasst einen Computer 10, bei dem es sich um einen handelsüblichen Personal-Computer handeln kann, insbesondere um ein Notebook. Der Computer 10 weist ein Display 15 auf, welches zur Darstellung einer beispielsweise grafischen Benutzeroberfläche des Betriebssystems des Computers 10 vorgesehen ist. Weiterhin umfasst der Computer 10 eine CPU 20, auf der das Betriebssystem des Computers 10 ausgeführt wird sowie Anwendungsprogramme ausgeführt werden können. Insbesondere wird auf der CPU 20 des Computers 10 ein Programm zur Erfassung von elektronisch abgegebenen Stimmen ausgeführt.

Weiterhin weist der Computer 10 drei Ports 30 auf, die zum Anschluss von Peripheriegeräten 40 vorgesehen sind und zur Datenkommunikation mit den Peripheriegeräten 40 über ein standardisiertes Protokoll vorgesehen sind. Im gezeigten Ausführungsbeispiel handelt es sich bei den Ports 30 um Anschlüsse für den so genannten Universal Serial Bus USB, bei dem es sich um eine standardisierte Schnittstelle eines heutigen Personal-Computers handelt. Anstelle von USB-Anschlüssen können alternativ auch andere standardisierte Schnittstellen herangezogen werden, beispielsweise serielle Schnittstellen nach dem RS-232-Standard.

An jedem der drei Ports 30 des Computers 10, welche im gezeigten Ausführungsbeispiel die eindeutigen Hardwarekennungen USB1, USB2 sowie USB3 aufweisen, wobei diese Kennungen beispielsweise vom Betriebssystem des Computers zugewiesen worden sein können, ist nun eine Docking-Station 35 angeschlossen. Jede dieser Docking-Stationen 35 ist dazu vorgesehen, mit einem Peripheriegerät 40 zu kommunizieren, wobei dieses Peripheriegerät 40 im gezeigten Ausführungsbeispiel als elektronischer Stift ausgebildet ist. Dieser elektronische Stift weist einen unveränderlichen internen Identifier ID auf, der vom Hersteller des elektronischen Stifts zugewiesen wurde und nicht durch Benutzereingriffe verändert werden kann. Im gezeigten Ausführungsbeispiel ist die ID des elektronischen Stifts mit 001A angegeben.

Der elektronische Stift ist nun dazu vorgesehen, wahlweise in eine der drei Docking-Stationen 35 eingesteckt zu werden, wobei eine Kommunikation zwischen dem elektronischen Stift und der Docking-Station 35, in die er eingesteckt ist, etabliert wird. Im einfachsten Fall kann diese Kommunikation aus der einfachen Herstellung eines elektrischen Kontakts zwischen Kontaktstiften der Docking-Station 35 und Kontaktflächen des elektronischen Stifts bestehen. Alternativ können die Docking-Station 35 und der Stift aber auch zu einer drahtlosen Kommunikation eingerichtet sein, wie vorstehend bereits ausgeführt wurde.

Der in eine Docking-Station 35 eingesteckte elektronische Stift kommuniziert nun mit der CPU 20 des Computers 10 über den jeweiligen Port 30, an dem die Docking-Station 35 angeschlossen ist, in die er eingesteckt ist. Im gezeigten Ausführungsbeispiel ist dies der Port mit der Kennung USB2. Auf diese Weise findet eine Datenkommunikation zwischen dem elektronischen Stift und der CPU 20 des Computers 10 statt.

In den Pfad der Datenkommunikation zwischen dem elektronischen Stift, der in eine Docking-Station 35 eingesteckt ist, die wiederum an einen Port 30 des Computers 10 angeschlossen ist, und dem Computer 10, insbesondere dessen CPU 20, ist nun eine Überwachungseinrichtung 50 geschaltet, die bevorzugt als softwareimplementierter Low-Level-Treiber ausgeführt ist. Diese Überwachungseinrichtung 50 überwacht die Datenkommunikation zwischen dem elektronischen Stift und dem Computer 10 und filtert aus der Datenkommunikation die zur Ausführung des erfindungsgemäßen Verfahrens erforderlichen Informationen, nämlich den Identifier ID des angeschlossenen elektronischen Stifts (hier: ID=001A) sowie die Kennung USB desjenigen Ports 30 heraus, an den der elektronische Stift unter Verwendung einer Docking-Station 35 angeschlossen ist. Im gezeigten Ausführungsbeispiel ist der elektronische Stift in die Docking-Station 35 eingesteckt, die mit dem Port 30 mit der Kennung USB2 verbunden ist. Die Überwachungseinrichtung 50 ermittelt also aus der Datenkommunikation des elektronischen Stifts mit dem Computer 10 die ID:001A sowie die Kennung USB2 und legt diese Werte in einer für das Betriebssystem und/oder Anwendungsprogramme zugänglichen Datenbank ab.

Anhand von Figur 2 wird nun die Struktur einer Softwarearchitektur wiedergegeben, die zur Ausführung des erfindungsgemäßen Verfahrens auf einem erfindungsgemäßen System geeignet ist. Die Struktur wird beispielhaft beschrieben für ein System, welches auf einem Personal-Computer basiert, auf dem das Betriebssystem Windows^{™} XP^{®} Professional der Microsoft Corp. ausgeführt wird.

Zum Anschluss des für die elektronische Stimmabgabe vorgesehenen Peripheriegeräts 40 vorgesehen Ports 30 werden - wie anhand von Figur 1 erläutert - verschiedene USB-Anschlüsse des Computers 10 verwendet. Auf dem Computer 10 wird ein Anwendungsprogramm ausgeführt, welches zur Erfassung von elektronisch abgegebenen Stimmen vorgesehen ist.

Als Peripheriegerät 40, welches zur elektronischen Stimmabgabe vorgesehen ist, wird wiederum auf das von der Firma Anoto A/B vertriebene Digital Pen/Digital Paper-System zurückgegriffen. Der zu dem System gehörige Digital Pen, der im folgenden als "elektronischer Stift" bezeichnet wird, umfasst eine Docking-Station, die zum Anschluss an einen USB-Anschluss 30 des Computers 10 vorgesehen ist. Wird der elektronische Stift in die Docking-Station 35 eingesteckt, so wird eine Datenkommunikation des elektronischen Stifts mit dem Computer 10, insbesondere des CPU 20, hergestellt.

Wie sich aus den zum Anmeldezeitpunkt allgemein zugänglichen Unterlagen zum Digital Pen/Digital Paper-System von Anoto ergibt, ist im elektronischen Stift des Systems eine Kamera nebst zugehöriger Elektronik angeordnet, die dazu vorgesehen ist, eine Unterlage, welche mit dem elektronischen Stift gekennzeichnet wird, auf einen dort evtl. vorgesehenes Punkteraster zu untersuchen. Handelt es sich um ein "Digital Paper", so kann anhand der auf dem Digital Paper vorgesehenen Codierung die genaue Position des Digital Pen auf dem gekennzeichneten Digital Paper festgestellt werden. Wird nun der elektronische Stift in eine Docking-Station 35 eingesteckt, so werden die im Speicher des elektronischen Stifts enthaltenen Bewegungsdaten sowie der Identifier ID des elektronischen Stifts ausgelesen und über den Port 30, an dem die Docking-Station 35 eingesteckt ist, in welcher sich der elektronische Stift befindet, an den Computer 10 übergeben.

Das Digital Pen/Digital Paper-System von Anoto umfasst eine Softwareanwendung mit der Bezeichnung "Docking Director", die ebenfalls auf dem Computer 10 ausgeführt wird, an welchen der elektronische Stift angeschlossen werden soll. Wird der elektronische Stift in eine Docking-Station 35 eingesteckt, so werden die im Speicher des elektronischen Stifts enthaltenen Positions-/ Bewegungsdaten sowie der Identifier ID des elektronischen Stifts an den "Docking Director" übertragen.

Die hierbei stattfindende Datenkommunikation zwischen dem elektronischen Stift und dem "Docking Director" über den Universal Serial Bus des Computers 10 wird nun von einer Überwachungseinrichtung 50 überwacht und ausgewertet, die im gezeigten Ausführungsbeispiel als softwareimplementierter betriebssystemspezifischer Treiber ausgebildet ist und in Figur 2 mit "USB-Filter" bezeichnet ist. Dieser "USB-Filter" überwacht die Datenkommunikation zwischen dem elektronischen Stift und dem "Docking Director" und überprüft, ob in der Datenkommunikation ein Identifier ID sowie Positions-/Bewegungsdaten eines elektronischen Stifts enthalten sind. Erkennt der "USB-Filter" entsprechende Daten, extrahiert er die gemachten Informationen und schreibt sie in die Registry des Windows^{™} XP^{®} Professional Betriebssystems in der Registry befindet sich nunmehr ein Eintrag, auf den von Anwendungsprogrammen zugegriffen werden kann und der besagt, dass am USB Port 30 mit der Kennung USB1 ein elektronischer Stift angeschlossen ist, der den Identifier ID:001A aufweist.

Im Digital Pen/Digital Paper-System von Anoto gehört es zur Funktionalität des "Docking Director", dass auf die Übertragung eines Identifiers ID eines elektronischen Stifts und von Positionsdaten, die sich im Speicher dieses Stifts befinden, ein Aufruf einer anwenderspezifischen Software erfolgen kann. Im vorliegenden Ausführungsbeispiel ruft der "Docking Director" bei Eingang der entsprechenden Daten ein Programm zur Erfassung von elektronisch abgegebenen Stimmen auf, insbesondere eine Softwareinstanz dieses Programms. Die Softwareinstanz ist in Figur 2 mit "Halbach Class" bezeichnet und ist Bestandteil des auf dem Computer 10 ausgeführten Programms zur Erfassung von elektronisch abgegebenen Stimmen. Beim Aufruf der "Halbach Class" übergibt der "Docking Director" die ihm von an dem USB Port mit der Kennung USB1 übermittelten elektronischen Stift mit dem Identifier ID:001A übermittelten Positions-/ Bewegungsdaten sowie den Identifier ID des elektronischen Stifts, von dem diese Daten übermittelt wurden. Die Softwareinstanz "Halbach Class" fragt nun bei Übergabe der entsprechenden Daten durch den "Docking Director" die Registry des Windows^{™} - Betriebssystems ab, um aus dem mitgeteilten Identifier ID des elektronischen Stifts die Kennung USB desjenigen Ports 30 zu ermitteln, an den der elektronische Stift angeschlossen ist. Damit stehen dem Programm zur Erfassung von elektronisch abgegebenen Stimmen die von der Softwareinstanz "Halbach Class" ermittelten Informationen Identifier ID desjenigen elektronischen Stifts, dessen Positions-/Bewegungsdaten vom "Docking Director" an das Programm übergeben wurden, die Positionsdaten selbst sowie die Kennung USB desjenigen Ports zur Verfügung, an den der zur Stimmabgabe verwendete elektronische Stift angeschlossen ist.

Indem diese Informationen dem Programm zur Erfassung von elektronisch abgegebenen Stimmen zur Verfügung gestellt werden können, ist es möglich mit dem erfindungsgemäßen System ein Verfahren zur Stimmabgabe eines Wahlberechtigten auszuführen, welches eine sehr hohe Manipulationssicherheit und Sicherheit gegenüber Fehlbedienungen aufweist. So ist vorgeschlagen worden, eine Stimmabgabe nur mit einem elektronischen Stift zu erlauben, dessen Identifier ID vorab vom Wahlleiter als im Wahllokal zugelassener elektronischer Stift registriert wurde. Werden bei der Stimmabgabe Daten von einem nicht zugelassenen Stift übergeben, so werden diese Daten gelöscht. Eine Zählung als "ungültig" abgegebene Stimme kann so vermieden werden.

Weiter ist vorgeschlagen worden, auf ein System zur elektronischen Stimmabgabe zurückzugreifen, bei dem an drei verschiedenen USB Ports 30 des Computers 10 identische Docking-Stationen 35 für einen elektronischen Stift angeschlossen sind. Den Docking-Stationen 35 werden im Vorfeld der Stimmabgabe vom Wahlleiter verschiedene Funktionen im Ablauf der Stimmabgabe zugewiesen. So wird eine erste Docking-Station 35 ausgewählt, die zum Initialisieren der Stimmabgabe mittels des elektronischen Stifts dient. Wird der elektronische Stift in diese erste elektronische Docking-Station 35 eingesteckt, so wird er für eine Stimmabgabe freigegeben, sofern er grundsätzlich zur Verwendung im Wahllokal registriert wurde. Danach kann der elektronische Stift dem Wahlberechtigten für seine Stimmabgabe übergeben werden.

Nachfolgend betritt der Stimmberechtigte eine Wahlkabine und nimmt seine Stimmabgabe auf dem Wahlschein vor, der auf einem Digital Paper gedruckt ist. Dabei kann das System so ausgestaltet werden, dass auch ungültige Stimmabgaben sicher erkannt und als solche gezählt werden können. Zum Abschluss seiner Stimmabgabe verschließt der Wahlberechtigte seinen gekennzeichneten Stimmzettel in einem verschlossenen Umschlag und begibt sich mit diesem Umschlag sowie dem elektronischen Stift, den er zum Ausfüllen des Stimmzettels verwendet hat, zurück zum Wahlleiter, wo er den verschlossenen Umschlag mit seinem Stimmzettel in eine Wahlurne wirft und den zum Ausfüllen verwendeten elektronischen Stift dem Wahlleiter übergibt.

Dieser steckt den elektronischen Stift nun in eine zweite Docking-Station 35, die an einem zweiten Port 30 des Computers 10 angeschlossen ist und der im Vorfeld der Durchführung der Wahl vom Wahlleiter die Funktion Auslesen der elektronisch abgegebenen Stimme zugewiesen wurde. Erkennt das Programm zur Erfassung von elektronisch abgegebenen Stimmen, dass es sich bei dem in die zweite Docking-Station 35 eingesteckten elektronischen Stift um einen elektronischen Stift handelt, der zu einer Verwendung im Wahllokal freigegeben wurde und der darüber hinaus momentan zur Stimmabgabe berechtigt wurde, so können die vom "Docking Director" aus dem elektronischen Stift ausgelesenen Positionsdaten zur weiteren Auswertung im Programm zur Erfassung von elektronisch abgegebenen Stimmen verwendet werden.

Um die Annullierung von im Stift befindlichen Daten zu erlauben, ohne dass sie als Stimmabgabe registriert werden, kann eine dritte Docking-Station 35 vorgesehen werden, die an einen dritten USB Port 30 des Computers 10 angeschlossen ist. Hat der Wahlleiter vom Programm zur Erfassung von elektronisch abgegebenen Stimmen die Mitteilung erhalten, dass die elektronische Stimmabgabe mittels des elektronischen Stifts nicht ausgelesen werden darf (z.B. in Ermangelung von Wahlberechtigung des Stimmabgebenden) oder soll (z.B. weil der Stimmabgebende einen bereits ausgefüllten Wahlzettel korrigieren und somit ersetzen will), so steckt er ihn in die dritte Docking-Station 35. Dort wird die Löschung aller Positionsdaten aus dem Speicher des elektronischen Stiftes veranlasst. Weiterhin kann durch Einstecken des elektronischen Stifts in der dritten Docking-Station der elektronische Stift als nicht für eine Stimmabgabe autorisiert berechtigt gekennzeichnet werden, z.B. im Programm zur Erfassung von elektronisch abgegeben Stimmen oder einer von diesem Programm verwendeten Datenbank. Bei dieser Datenbank kann es sich wiederum um die Registry des Windows™-Betriebssystem handeln.

## Patentansprüche

1. System zur elektronischen Stimmabgabe (1), mit
a. einem Computer (10), der zumindest zwei mit einer eindeutigen Kennung USB versehenen Ports (30) zum Anschluss von Peripheriegeräten (40) aufweist und dazu eingerichtet ist, ein Programm zur Erfassung von elektronisch abgegebenen Stimmen auszuführen,
b. einem zur elektronischen Stimmabgabe vorgesehenen Peripheriegerät (40), welches einen eindeutigen Identifier ID aufweist und für eine Datenkommunikation mit dem Computer (10) wahlweise an einen der zumindest zwei Ports (30) anschließbar ist, und
c. einer Überwachungseinrichtung (50), die bei Anschluss eines zur elektronischen Stimmabgabe vorgesehenen Peripheriegeräts (40) an einen der zumindest zwei Ports (30) zumindest folgende Information für einen Zugriff des Programms zur Erfassung von elektronisch abgegebenen Stimmen in einer Datenbank ablegt:
i. Identifier ID des angeschlossenen zur elektronischen Stimmabgabe vorgesehenen Peripheriegeräts (40),
ii. Kennung USB des Ports (30), an den das zur elektronischen Stimmabgabe vorgesehene Peripheriegerät (40) angeschlossen ist.

2. System gemäß Anspruch 1, **dadurch gekennzeichnet, dass** das zur elektronischen Stimmabgabe vorgesehene Peripheriegerät (40) nur zur unidirektionalen Datenkommunikation mit dem Computer (10) eingerichtet ist.

3. System gemäß Anspruch 1, **dadurch gekennzeichnet, dass** das zur elektronischen Stimmabgabe vorgesehene Peripheriegerät (40) als elektronischer Stift ausgebildet ist, der dazu eingerichtet ist, Informationen über ein codiertes Punkteraster, welches auf der mit dem Stift **gekennzeichnet**en Unterlage vorhanden sein kann, an den zu Computer (10) zu übermitteln.

4. System gemäß Anspruch 1, **dadurch gekennzeichnet, dass** an jeder der zumindest zwei Ports (30) eine Docking-Station (35) angeschlossen ist, an die das zur elektronischen Stimmabgabe vorgesehene Peripheriegerät (40) zum Anschluss an die zumindest zwei Ports (30) anschließbar ist.

5. System gemäß Anspruch 1, **dadurch gekennzeichnet, dass** es sich bei der Datenbank um eine interne Datenbank des Betriebssystems des Computers (10) handelt.

6. System gemäß Anspruch 1, **dadurch gekennzeichnet, dass** die Überwachungseinrichtung (50) dazu eingerichtet ist, die Datenkommunikation zwischen dem zur elektronischen Stimmabgabe vorgesehenen Peripheriegerät (40) und dem Computer (10) zu überwachen.

7. System gemäß Anspruch 7, **dadurch gekennzeichnet, dass** die Überwachungseinrichtung (50) dazu eingerichtet ist, aus der Datenkommunikation zwischen dem zur elektronischen Stimmabgabe vorgesehenen Peripheriegerät (40) und dem Computer (10) folgendes herauszufiltern:
a. den Identifier ID des Peripheriegeräts (40), und
b. die Kennung USB des Ports (30), an den das Peripheriegerät (40) angeschlossen ist.

8. System gemäß Anspruch 1, **dadurch gekennzeichnet, dass** die Überwachungseinrichtung (50) softwareimplementiert ausgeführt ist.

9. Verfahren zum Betrieb eines Systems zur elektronischen Stimmabgabe, welches folgendes umfasst:
a. einen Computer (10), der zumindest zwei mit einer eindeutigen Kennung USB versehenen Ports (30) zum Anschluss von Peripheriegeräten (40) aufweist und dazu eingerichtet ist, ein Programm zur Erfassung von elektronisch abgegebenen Stimmen auszuführen, und
b. ein zur elektronischen Stimmabgabe vorgesehenes Peripheriegerät (40), welches einen eindeutigen Identifier ID aufweist und für eine Datenkommunikation mit dem Computer (10) wahlweise an einen der zumindest zwei Ports (30) anschließbar ist,
wobei das Verfahren die folgenden Schritte umfasst:
i. Ermitteln der Kennung USB des Ports (30), an den das zur elektronischen Stimmabgabe vorgesehene Peripheriegerät (40) angeschlossen ist,
ii. Ermitteln des Identifiers ID dieses Peripheriegeräts (40), und
iii. Ablegen der ermittelten Kennung USB sowie des ermittelten Identifiers ID in einer Datenbank für einen Zugriff des Programms zur Erfassung von elektronisch abgegebenen Stimmen.

10. Verfahren gemäß Anspruch 9, durch folgende weitere Verfahrensschritte **gekennzeichnet**:
a. Anschließen des zur elektronischen Stimmabgabe vorgesehenen Peripheriegeräts (40) an einen Port,
b. Übergabe von Daten vom zur elektronischen Stimmabgabe vorgesehenen Peripheriegerät (40) an den Computer (10) mittels Datenkommunikation über den zum Anschluss verwendeten Port.

11. Verfahren gemäß Anspruch 10, **dadurch gekennzeichnet, dass** zur Ausführung des Verfahrens die Datenkommunikation zwischen dem zur elektronischen Stimmabgabe vorgesehenen Peripheriegerät (40) und dem Computer (10) überwacht wird.

12. Verfahren gemäß Anspruch 10, **dadurch gekennzeichnet, dass** die Datenkommunikation unidirektional ist.

13. Verfahren gemäß Anspruch 10, **dadurch gekennzeichnet, dass** im Rahmen der Datenkommunikation Informationen über ein codiertes Punkteraster, welches auf einer Unterlage vorhanden sein kann, die für eine Stimmabgabe mit dem zur elektronischen Stimmabgabe vorgesehenen Peripheriegerät (40) **gekennzeichnet** wird, an den Computer (10) übermittelt werden.

14. Verfahren gemäß Anspruch 10, **dadurch gekennzeichnet, dass** an jeder der zumindest zwei Ports (30) eine Docking-Station (35) angeschlossen ist, an die das zur elektronischen Stimmabgabe vorgesehene Peripheriegerät (40) zum Anschluss an die zumindest zwei Ports (30) anschließbar ist, wobei zum Anschließen des zur elektronischen Stimmabgabe vorgesehenen Peripheriegeräts (40) an einen Port das Peripheriegerät (40) mit einer Docking-Station (35) verbunden wird, wodurch die Übergabe von Daten vom Peripheriegerät (40) an den Computer (10) ausgelöst wird.

15. Verfahren gemäß Anspruch 9, **dadurch gekennzeichnet, dass** es sich bei der Datenbank um eine Datenbank des Betriebssystems des Computers handelt.
